# EUROPÄISCHE PATENTSCHRIFT

(11) **EP 2 158 095 B1**
(45) Veröffentlichungstag und Bekanntmachung des Hinweises auf die Patenterteilung: **12.04.2017**
(21) Anmeldenummer: 08758788.7
(22) Anmeldetag: 27.05.2008
(51) Int. Cl.: B44C 5/04, B44F 1/06, F21V 33/00, E04F 13/08

(54) **FLÄCHIGES ELEMENT UND VERFAHREN ZUM HERSTELLEN DESSELBEN**
PLANAR ELEMENT, AND METHOD FOR THE PRODUCTION THEREOF
ÉLÉMENT PLAT ET PROCÉDÉ POUR LE PRODUIRE

(30) Priorität: 27.05.2007 DE 102007025014
(43) Veröffentlichungstag der Anmeldung: 03.03.2010
(62) Teilanmeldung aus: 12189491.9
(73) Patentinhaber: Schneider, Thomas, 82319 Starnberg (DE)
(72) Erfinder: Schneider, Thomas, 82319 Starnberg (DE)
(74) Vertreter: Hofmann, Andreas
(86) Internationale Anmeldenummer: PCT/EP2008/004203
(87) Internationale Veröffentlichungsnummer: WO 2008/145341

(56) Entgegenhaltungen:
- EP-A- 0 864 444
- DE-C1- 10 110 377
- DE-U1- 9 417 901
- JP-A- 11 244 238
- JP-A- 2004 017 636
- JP-A- 2007 030 307
- US-A- 4 179 760
- US-A- 4 293 603

## Beschreibung

### Technisches Gebiet

Die vorliegende Erfindung betrifft eine Platte sowie ein Verfahren zum Herstellen derartiger Platten.

### Stand der Technik

Zum Stand der Technik wird auf die Druckschriften US 4 293 603, US 4 179 760 oder JP 2004 017636 A aufmerksam gemacht. Zum technischen Hintergrund wird auf die Druckschrift DE 102 49 223 A1 aus dem Stand der Technik sowie auf die Druckschrift EP 0 864 444 A2 aus dem Stand der Technik aufmerksam gemacht.

### Darstellung der vorliegenden Erfindung: Aufgabe, Lösung, Vorteile

Ausgehend von den vorstehend genannten Dokumenten sowie unter Würdigung des umrissenen Stands der Technik liegt der vorliegenden Erfindung die Aufgabe zugrunde, ein flächiges Element in Form einer Platte der eingangs genannten Art sowie ein Verfahren der eingangs genannten Art so weiterzubilden, dass dieses flächige Element einerseits auf einfache und kostengünstige Weise herstellbar ist und mit diesem flächigen Element andererseits bemerkenswerte optische Effekte erzielbar sind.

Diese Aufgabe wird durch eine Platte mit den im Anspruch 1 angegebenen Merkmalen sowie durch ein Verfahren mit den im Anspruch 7 angegebenen Merkmalen gelöst. Vorteilhafte Ausgestaltungen und zweckmäßige Weiterbildungen der vorliegenden Erfindung sind in den jeweiligen Unteransprüchen gekennzeichnet.

Hierbei können die Trägerplatten zur Gewährleistung hoher Biegesteifigkeit sowie leichter Verarbeitbarkeit aus unterschiedlichen Materialien sein; so ist die Trägerplatte als Acrylplatte, als Acrylverbundplatte oder als Plexiglasplatte ausgebildet.

Hierbei wird das Trägermaterial, das heißt die Trägerplatte so gewählt, dass die Platte den Eigenschaften der Nutzung entspricht; für Feucht- oder Nassräume, beispielsweise für Duschkabinen, auch einer Schneckendusche, oder für Schwimmbäder, ist Acryl, Aluminium oder Polyethylen ein bevorzugtes Trägermaterial, wobei die Qualität des Trägermaterials an die Nutzung anpassbar ist; zum Beispiel kann die Temperaturbeständigkeit zwischen siebzig Grad Celsius und 110 Grad Celsius gewählt werden.

In zweckmäßiger Weise geben die Größe sowie das gewählte Material der Platte deren Materialstärke vor. Zum Beispiel ist bei Acrylglas für eine Duschwand einer Dimensionierung von 1,2 Meter auf 2,0 Meter eine Stärke von etwa zehn Millimeter erforderlich. Ist der Untergrund absolut glatt, so kann die Stärke auch reduziert werden.

Die Größe der zu beschichtenden Wände ist abhängig von der Plattenherstellung, um Fugenbildung zu umgehen. Bei Anfertigung von beschichteten Platten vor Ort ist in zweckmäßiger Weise auch eine Klebung von Acryl-, Aluminiumverbund- oder Polyethylenplattenstößen realisierbar, um Fugen zuverlässig zu umgehen. Hierbei sind die Untergrundeignung sowie die Wärmeausdehnung zu berücksichtigen.

Gemäß der vorliegenden Erfindung werden die Trägerplatten entsprechend der Materialwahl mit einer geeigneten Grundierung versehen, um die Haftfähigkeit des Auftrags zu gewährleisten.

Die Beschichtung der Platten kann auf verschiedene Arten erfolgen, vorzugsweise durch
- Anstrich/Malerei, wobei der Farbanstrich zur Erfüllung gestalterischer Wünsche frei gestaltet aufgebracht werden kann; der Auftrag kann zum Beispiel per Hand, mittels eines Spritzgerätes oder mit einem Plotter erfolgen; die Verarbeitung von Dateien wird vorbereitet;
- Folien, die auf das grundierte Trägersubstrat aufziehbar sind; die Folien können zum Beispiel mit einem Plotter gestaltet werden.

Gemäß der vorliegenden Erfindung erfolgt eine abschließende mehrmalige, zum Beispiel dreimalige, Versiegelung, die in Abhängigkeit von der gewählten Beschichtung gewählt werden kann.

Ist das Trägersubstrat zum Beispiel mit einem Anstrich bzw. mit einer Malerei versehen, so erfolgt die Schlussbeschichtung der Platte mit mehrmaligem Auftrag einer, vorzugsweise transparenten, Beschichtung, die kratz- und abriebfest ist. Die Beschichtung kann aufgerollt, gestrichen oder gespritzt werden. Das Erscheinungsbild der Oberfläche kann glänzend, matt oder auch strukturiert hergestellt werden.

Im Fall einer Folienbeschichtung kann eine zweite Folie aufgebracht werden, die ähnliche Eigenschaften wie der Anstrich aufweist. Diese zweite Folie kann transparent oder farbig sein, und die Oberfläche ist absolut glatt. Auch die Oberflächenstruktur kann entsprechend beeinflusst werden.

Gemäß einer bevorzugten Weiterbildung der vorliegenden Erfindung kann die Trägerplatte (Acryl ) auch durchscheinend oder transparent ausgeführt werden.

Unabhängig von, vorzugsweise jedoch in Verbindung mit einer derartigen durchscheinenden oder transparenten Ausgestaltung der Trägerplatte kann die fertig beschichtete Platte, zum Beispiel in einer Realisierung als Hohlwand oder als Hohlraum, von hinten beleuchtet werden.

Unabhängig von oder in Verbindung mit einer derartigen Hinterleuchtung kann das flächige Element mit mindestens einem Aufdruck und/oder mit mindestens einer Aufschrift, zum Beispiel in Form von Werbung, etwa für Firmen, für Hotels oder für Vereine, versehen sein. Hierbei kann der Aufdruck bzw. die Aufschrift separat oder als Teil der zum Beispiel mittels Anstrich/Malerei oder mittels Folie realisierten Beschichtung aufgebracht sein.

Die optionale Ausführungsform des Hinterleuchtens des flächigen Elements, insbesondere in der Verwendung als flächiges Hohlelement, kann in besonders synergetischer Weise mit der optionalen Ausführungsform des Aufdrucks bzw. der Beschriftung kombiniert werden. Hierdurch lassen sich visuell besonders eindrucksvolle Effekte erzielen, denn durch die Hinterleuchtung wird der Aufdruck bzw. die Beschriftung optisch hervorgehoben und erzeugt damit besondere Aufmerksamkeit.

Hinsichtlich der Herstellung des flächigen Elements der vorstehend dargelegten Art ist bei selbsttragender Montage zu beachten, dass die Platten eine entsprechende Steifigkeit aufweisen und wie Bauplatten geschraubt, genagelt oder verdübelt werden.

Wird die Platte hingegen mit Spezialkleber(n) auf einen Untergrund aufgeklebt und allseitig abgefugt, so kann diese Klebung im Punktklebeverfahren erfolgen. Die Vorbereitung des Untergrunds hat hierbei nach den Vorschriften des Herstellers des Klebers zu erfolgen.

Die vorliegende Erfindung betrifft schließlich die Verwendung mindestens eines flächigen Elements gemäß der vorstehend dargelegten Art und/oder eines Verfahrens gemäß der vorstehend dargelegten Art als Dekorelement, Duschwand, Möbelfront, Trennwand oder dergleichen, insbesondere in Feucht- oder Nassräumen, zum Beispiel für Duschkabinen oder für Schwimmbäder.

Demzufolge eröffnet die vorliegende Erfindung vielfältige Einsatz- und Verwendungsmöglichkeiten, so etwa in der Wandgestaltung hochwertiger Bäder und Duschen. Die Wand kann hierbei direkt als Duschwand genutzt werden. Eine zusätzliche Abdichtung des Untergrunds ist in Abhängigkeit vom gewähltem Material nicht erforderlich. Die Gestaltung kann nach den Wünschen des Nutzers erfolgen.

Ein weiterer Einsatz- und Verwendungszweck besteht in Form einer sogenannten Renovierplatte, das heißt die beschichtete Platte kann auch bei Renovierungen oder Umbauten zum Beispiel direkt auf alte Anstriche oder Verfliesungen aufgebracht werden. Der Untergrund muss hierbei entsprechend tragfähig sein. Mit derartigen Renovierplatten lassen sich zum Beispiel Bäder sehr schnell neu gestalten.

Im Ergebnis sind mittels der vorliegenden Erfindung vielfältige Gestaltungen in Farbdesign, in Foliendesign und dergleichen möglich, so etwa nach Wunsch auch für Firmen, für Hotels oder für Vereine. Die erfindungsgemäß hergestellten flächigen Elemente sind insbesondere duschfest, lichtecht und säurefest.

### Kurze Beschreibung der Zeichnungen

Wie bereits vorstehend erörtert, gibt es verschiedene Möglichkeiten, die Lehre der vorliegenden Erfindung in vorteilhafter Weise auszugestalten und weiterzubilden. Hierzu wird einerseits auf die dem Anspruch 1 sowie dem Anspruch 8 nachgeordneten Ansprüche verwiesen, andererseits werden weitere Ausgestaltungen, Merkmale und Vorteile der vorliegenden Erfindung nachstehend anhand des durch Fig. 1 veranschaulichten Ausführungsbeispiels näher erläutert.

Es zeigt:
- Fig. 1: in schematischer Querschnittdarstellung ein Ausführungsbeispiel für ein flächiges Element gemäß der vorliegenden Erfindung, das nach dem Verfahren gemäß der vorliegenden Erfindung hergestellt ist.

### Bester Weg zur Ausführung der vorliegenden Erfindung

Das flächige Element 100 gemäß Fig. 1 weist ein Trägersubstrat 10 in Form einer Trägerplatte, nämlich in Form einer durchscheinenden oder transparenten Acrylplatte, Acrylverbundplatte oder Plexiglasplatte auf, die auf einer Oberfläche (nämlich in der Querschnittansicht der Fig. 1 auf der rechts gelegenen Seite) mit einer Beschichtung 30 versehen ist.

Bei dieser auf das Trägersubstrat 10 zum Beispiel aufgerollten, gestrichenen oder gespritzten Beschichtung 30 kann es sich um einen Anstrich und/oder um eine Malerei handeln; die Beschichtung 30 kann jedoch auch in Form einer auf das Trägersubstrat 10 aufgezogenen oder aufgeklebten oder auflaminierten Folie ausgebildet sein.

Um die Haftfähigkeit des Auftrags (= Beschichtung 30) zu gewährleisten, ist zwischen dem Trägersubstrat 10 und der Beschichtung 30 eine Grundierungsschicht 20 vorgesehen.

Insbesondere bei einem Einsatz des flächigen Elements 100 als Dekorelement, als Duschwand, als Trennwand oder dergleichen, zum Beispiel in Feucht- oder Nassräumen, wie etwa in Duschkabinen oder in Schwimmbädern, ist eine Versiegelung 50 von Nutzen, die das flächige Element 100 gegen jegliche Einwirkung, so zum Beispiel von Flüssigkeiten, schützt.

Zum Beispiel unter der Versiegelung 50 ist das flächige Element 100 mit einem Aufdruck und/oder mit einer Aufschrift 40, zum Beispiel in Form von Werbung, etwa für Firmen, für Hotels oder für Vereine, versehen. Hierbei kann der Aufdruck bzw. die Aufschrift 40 separat zwischen Beschichtung 30 und Versiegelung 50 oder als Teil der zum Beispiel mittels Anstrich/Malerei oder mittels Folie realisierten Beschichtung 30 aufgebracht sein.

Mittels mehrerer auf der von der Beschichtung 30 abgewandten Seite angeordneter Beleuchtungselemente 60 ist beim flächigen Element 100 gemäß Fig. 1 eine Hintergrundbeleuchtung oder Hinterleuchtung realisiert, mittels derer in Verbindung mit dem Aufdruck bzw. mit der Aufschrift 40 in besonders synergetischer Weise visuell besonders eindrucksvolle Effekte erzielt werden, denn durch die Hinterleuchtung 60 wird der Aufdruck bzw. die Beschriftung 40 optisch hervorgehoben und erzeugt damit besondere Aufmerksamkeit.

### Bezugszeichenliste:

- 10: Trägersubstrat, insbesondere Trägermaterial oder Trägerplatte
- 20: Grundierung, insbesondere Grundierungsschicht
- 30: Auftrags oder Beschichtung
- 40: Aufdruck oder Aufschrift oder Beschriftung, insbesondere Werbung
- 50: Versiegelung
- 60: Beleuchtung, insbesondere Beleuchtungselement

## Patentansprüche

1. Platte (100), aufweisend
- mindestens ein aus Acryl, aus Acrylverbundmaterial oder aus Plexiglas ausgebildetes Trägersubstrat (10) und
- mindestens eine auf mindestens einer Fläche oder Seite des Trägersubstrats (10) angeordnete Beschichtung (30),
**dadurch gekennzeichnet,**
- **dass** die der Beschichtung (30) zugewandte Fläche oder Seite des Trägersubstrats (10) mit mindestens einer Grundierung (20) versehen ist und
- **dass** die vom Trägersubstrat (10) abgewandte Fläche oder Seite der Beschichtung (30) mehrmals versiegelt ist.

2. Platte gemäß Anspruch 1, **dadurch gekennzeichnet, dass** das Trägersubstrat (10) durchscheinend oder transparent ausgebildet ist.

3. Platte gemäß Anspruch 1 oder 2, **dadurch gekennzeichnet, dass** die Beschichtung (30) als Anstrich und/oder als Malerei oder in Form mindestens einer auf das Trägersubstrat (10) aufziehbaren Folie ausgebildet ist.

4. Platte gemäß mindestens einem der Ansprüche 1 bis 3, **gekennzeichnet durch** mindestens einen Aufdruck und/oder **durch** mindestens eine Aufschrift (40), zum Beispiel in Form von Werbung.

5. Platte gemäß mindestens einem der Ansprüche 1 bis 4, **gekennzeichnet durch** mindestens eine Beleuchtung (60), insbesondere Hinterleuchtung, zum Beispiel von der von der Beschichtung (30) abgewandten Fläche oder Seite der Platte (100) aus.

6. Platte gemäß mindestens einem der Ansprüche 1 bis 5, **gekennzeichnet durch** eine Ausbildung als Hohlraum oder als Hohlwand.

7. Verfahren zum Herstellen mindestens einer Platte (100), wobei auf mindestens eine Fläche oder Seite mindestens eines als Acrylplatte, als Acrylverbundplatte oder als Plexiglasplatte ausgebildeten Trägersubstrats (10), insbesondere mindestens einer Trägerplatte, mindestens eine Beschichtung (30) aufgebracht wird,
**dadurch gekennzeichnet,**
- **dass** die der Beschichtung (30) zugewandte Fläche oder Seite des Trägersubstrats (10) grundiert (20) wird und
- **dass** die vom Trägersubstrat (10) abgewandte Fläche oder Seite der Beschichtung (30) mehrmals versiegelt (50) wird.

8. Verfahren gemäß Anspruch 7, **dadurch gekennzeichnet, dass** die Beschichtung (30) auf das Trägersubstrat (10) aufgerollt, gestrichen oder gespritzt wird.

9. Verfahren gemäß Anspruch 7 oder 8, **dadurch gekennzeichnet, dass** die Platte (100) beleuchtet (60) oder hinterleuchtet wird.

10. Verwendung mindestens einer gemäß einem Verfahren gemäß mindestens einem der Ansprüche 7 bis 9 hergestellten Platte (100) oder einer Platte (100) gemäß mindestens einem der Ansprüche 1 bis 6 als Dekorelement, Duschwand, Möbelfront, Trennwand oder dergleichen, insbesondere in Feucht- oder Nassräumen, zum Beispiel für Duschkabinen oder für Schwimmbäder.

## Claims

1. A plate (100), comprising
- at least one support substrate (10) being composed of acrylic, of acrylic composite material or of plexiglass, and
- at least one coating (30) arranged on at least one area or side of the support substrate (10),
**characterized in**
- **that** the support substrate's (10) area or side facing the coating (30) is provided with at least one primer (20), and
- **that** the coating's (30) area or side averted from the support substrate (10) is repeated sealed.

2. The plate according to claim 1, **characterized in that** the support substrate (10) is configured to be translucent or transparent.

3. The plate according to claim 1 or 2, **characterized in that** the coating (30) is configured as a paint coating and/or as a painted finish or in the form of at least one film which may be applied to the support substrate (10).

4. The plate according to at least one of claims 1 to 3, **characterized by** at least one imprint and/or by at least one inscription (40), for example in the form of advertising.

5. The plate according to at least one of claims 1 to 4, **characterized by** at least one illumination (60), in particular back-lighting, for example from the plate's (100) area or side averted from the coating (30).

6. The plate according to at least one of claims 1 to 5, **characterized by** a design as a cavity or as a cavity wall.

7. A method for producing at least one plate (100), wherein at least one coating (30) is applied on at least one area or side of at least one support substrate (10), in particular of at least one support plate, said support substrate (10) being configured as acrylic sheet, as acrylic composite sheet or as plexiglass sheet,
**characterized in**
- **that** the support substrate's (10) area or side facing the coating (30) is primed (20), and
- **that** the coating's (30) area or side averted from the support substrate (10) is repeatedly sealed (50).

8. The method according to claim 7, **characterized in that** the coating (30) is rolled, painted or sprayed onto the support substrate (10).

9. The method according to claim 7 or 8, **characterized in that** the plate (100) is illuminated (60) or backlit.

10. Use of at least one plate (100) produced according to a method according to at least one of claims 7 to 9 or of a plate (100) according to at least one of claims 1 to 6 as a decorative element, shower wall, front of a piece of furniture, partition wall or the like, in particular in damp or wet areas, for example for shower cubicles or for swimming pools.

## Revendications

1. Plaque (100), présentant
- au moins un substrat de support (10) en acrylique, en matière composite d'acrylique ou en plexiglas, et
- au moins un revêtement (30) disposé sur au moins une surface ou un côté du substrat de support (10),
**caractérisé en ce**
- **que** la surface ou le côté du substrat de support (10) tournant vers le revêtement (30) est doté d'au moins une couche de fond (20) et
- **que** la surface ou le côté du revêtement (30) tournant le dos au substrat de support (10) fait l'objet d'un apprêt de scellement multiple.

2. Plaque selon la revendication 1, **caractérisée en ce que** le substrat de support (10) est translucide ou transparent.

3. Plaque selon la revendication 1 ou 2, **caractérisée en ce que** le revêtement (30) est réalisé en tant que couche de peinture et/ou en tant que peinture ou sous la forme d'au moins un film pouvant être enfilé sur le substrat de support (10).

4. Plaque selon au moins l'une des revendications 1 à 3, **caractérisée par** au moins une impression en surcharge et/ou au moins une inscription (40), par exemple sous la forme de publicité.

5. Plaque selon au moins l'une des revendications 1 à 4, **caractérisée par** au moins un éclairage (60), en particulier un éclairage par l'arrière, par exemple de la surface ou du côté de la plaque (100) tournant le dos au revêtement (30).

6. Plaque selon au moins l'une des revendications 1 à 5, **caractérisée par** la réalisation en tant qu'espace creux ou en tant que paroi creuse.

7. Procédé pour fabriquer d'au moins une plaque (100), dans lequel on applique au moins un revêtement (30) sur au moins une surface ou un côté d'au moins un substrat de support (10) réalisé en tant que plaque acrylique, en tant que plaque composite d'acrylique ot en tant que plaque plexiglas, en particulier d'au moins une plaque de support,
**caractérisé en ce**
- **que** la surface ou le côté du substrat de support (10) tournant vers le revêtement (30) est soumis à l'application de couche de fond (20) et
- **que** la surface ou le côté du revêtement (30) tournant le dos au substrat de support (10) est multiplement scellé (50).

8. Procédé selon la revendication 7, **caractérisé en ce que** le revêtement (30) est roulé, peint ou pulvérisé sur le substrat de support (10).

9. Procédé selon la revendication 7 ou 8, **caractérisé en ce que** la plaque (100) est éclairée (60) ou éclairée par l'arrière.

10. Utilisation d'au moins une plaque (100) fabriquée par un procédé selon au moins l'une des revendications 7 à 9 ou d'une plaque (100) selon au moins l'une des revendications 1 à 6 en tant qu'élément décoratif, cloison de douche, façade de meuble, cloison ou similaire, en particulier dans des espaces humides ou mouillés, par exemple pour des cabines de douche ou pour des piscines.
